# FASCICULE DE BREVET EUROPEEN

(11) **EP 1 328 907 B1**
(45) Date de publication et mention de la délivrance du brevet: **23.06.2010**
(21) Numéro de dépôt: 01969688.9
(22) Date de dépôt: 04.09.2001
(51) Int. Cl.: G07C 9/00, E05B 65/20

(54) **PROCÉDÉ DE TRAITEMENT DE SIGNAUX DE DÉTECTION POUR UN VÉHICULE AUTOMOBILE**
VERFAHREN ZUR DETEKTIONSSIGNALVERARBEITUNG FÜR EIN KRAFTFAHRZEUG
METHOD FOR PROCESSING DETECTION SIGNALS FOR A MOTOR VEHICLE

(30) Priorité: 05.09.2000 FR 0011299; 04.07.2001 FR 0108901
(43) Date de publication de la demande: 23.07.2003
(73) Titulaire: VALEO SECURITE HABITACLE S.A.S., 94042 Créteil Cédex (FR)
(72) Inventeur: BENARD, Thierry, F-75015 Paris (FR); GARNAULT, Joël, F-95110 Sannois (FR)
(74) Mandataire: Rosolen-Delarue, Katell
(86) Numéro de dépôt international: PCT/EP2001/010167
(87) Numéro de publication internationale: WO 2002/021455

(56) Documents cités:
- EP-A- 0 735 219
- EP-A- 0 970 859
- WO-A-99/19585
- DE-A- 19 710 476
- DE-A- 19 738 560
- US-A- 6 075 294

## Description

La présente invention concerne un procédé de traitement de signaux de détection provenant d'au moins une zone de détection disposée sur un véhicule automobile, et une poignée d'ouvrant de véhicule automobile comportant une zone de détection et in dispositif de traitement pour la mise en oeuvre de ce procédé.

Les véhicules automobiles munis d'au moins un système de condamnation centralisée comprennent d'une part différents capteurs qui collectent des informations traduisant les actions des utilisateurs et d'autre part des moyens de commande qui exploitent ces informations pour déclencher différents dispositifs en réponse auxdites actions des utilisateurs.

Dans les véhicules modernes, le recours à des capteurs capacitifs ou optiques tend à se généraliser pour réaliser des fonctions de détection de présence n'utilisant pas de moyens mécaniques.

C'est ainsi que l'on monte des capteurs capacitifs ou optiques sur des poignées d'ouvrants et plus particulièrement sur les portières.

Ces capteurs sont avantageux en ce qu'ils ne subissent aucune usure mécanique et fournissent donc une information fiable tout au long de leur durée de vie.

Les capteurs capacitifs sont par exemple utilisés pour détecter un toucher, on les désigne alors capteurs tactiles, ou l'approche de la main d'un utilisateur par rapport à une surface donnée, on les nomme alors capteurs d'approche.

Les capteurs optiques détectent des coupures de faisceau lumineux. Ils appartiennent à la catégorie des capteurs d'approche.

La présence de tels capteurs pour exécuter différentes commandes est, certes, avantageuse en comparaison avec les capteurs mécaniques, comme cela vient d'être rappelé, mais pose toutefois quelques difficultés liées au fait qu'il faut gérer tous ces capteurs simultanément, ce qui suppose la présence dans le véhicule de moyens électroniques relativement complexes aptes à régler d'éventuels conflits entre capteurs, et qu'il faut supporter le coût d'approvisionnement et de montage de ces capteurs et des moyens électroniques associés.

Un tel système électronique est décrit dans le demande de brevet EP 0735219. Le document EP0735219 décrit ainsi un procédé conforme au préambule de la revendication 1.

La présente invention vise à proposer une solution dans laquelle le nombre de capteurs utilisés est optimisé et dans laquelle les moyens électroniques requis dans le véhicule peuvent être simplifiés.

Cette invention trouve une application particulièrement intéressante dans les véhicules automobiles munis d'un système dit "mains libres", dans lequel les différentes actions des utilisateurs donnent d'abord lieu à une recherche d'identifiant permettant de savoir si la personne dont l'action a été détectée est un utilisateur autorisé du véhicule.

La présente invention a pour objet un procédé de traitement de signaux de détection conforme à la revendication 1.

Au sens de la présente invention, on entend par moyens de commande l'ensemble des dispositifs présents dans le véhicule pour exécuter des ordres de condamnation/décondamnation d'ouvrants, activation/désactivation de coupe-circuit d'alimentation, activation/désactivation d'alarme, démarrage/arrêt de moteur, et plus généralement toute commande de marche/arrêt d'un organe quelconque du véhicule.

Grâce à l'invention, on délivre aux moyens de commande, sous forme de signaux d'actionnement, des ordres directement exécutables par lesdits moyens de commande.

En d'autres termes, l'invention opère d'une distinction entre une première catégorie de règles, que l'on pourrait qualifier de discriminantes, permettant de déterminer quelle est l'intention de l'utilisateur lorsqu'il active une zone de détection et une seconde catégorie de règles, que l'on pourrait qualifier d'arbitrales, relatives à la gestion des priorités entre différentes intentions a priori contradictoires ou incompatibles mais exprimées de façon simultanée par un ou plusieurs utilisateurs.

Grâce à l'invention, le procédé de traitement de signaux de détection se charge de l'application des règles discriminantes, ce qui permet d'en délester les moyens de commande qui n'ont plus qu'à assurer, si nécessaire, la gestion des priorités à l'aide des règles arbitrales.

En d'autres termes, le procédé tient compte du fait que tous les ouvrants ou au moins certains d'entre eux sont verrouillés ou déverrouillés.

Dans certaines circonstances, la seule connaissance des informations d'environnement ne suffit pas pour interpréter correctement une détection. Cela peut être le cas si la détection provient toujours du même capteur alors que l'utilisateur agit en deux emplacements différents du véhicule (par exemple en deux zones apparemment séparées par une délimitation sur une poignée qui ne contient en réalité qu'un seul capteur) dans le but de déclencher deux actions différentes. La discrimination entre les deux actions doit donc être effectuée par le procédé de traitement.

A cet effet, selon un mode de mise en oeuvre particulier de l'invention, lors de la réception du signal de détection, on prend en compte non seulement des informations d'environnement mais également des informations temporelles liées au signal de détection reçu, par exemple sa durée ou un délai écoulé entre sa réception et un événement supplémentaire provoqué par l'utilisateur.

L'invention prévoit différentes catégories de commandes résultant de l'interprétation du signal de détection. L'une de ces commandes est la vérification de l'identité de la personne dont l'action est détectée, vérification qui est particulièrement importante dans le cadre du fonctionnement d'un système "mains libres".

Pour déclencher une telle action, on contrôle que les informations d'environnement vérifient des conditions prédéterminées, comme par exemple que tous les ouvrants du véhicule sont verrouillés, auquel cas on peut prévoir que la commande de vérification d'identité est suivie d'une commande de déverrouillage.

Dans ce cas, on peut utiliser les informations temporelles pour interpréter le signal reçu comme commande de verrouillage ou de déverrouillage d'un seul ouvrant ou de tous les ouvrants du véhicule.

Ces informations temporelles peuvent consister en la durée du signal reçu, un signal de courte durée correspondant par exemple au déverrouillage d'un ouvrant associé à la zone de détection tandis qu'un signal de longue durée correspond par exemple au déverrouillage de tous les ouvrants.

Dans une variante, on choisit comme information temporelle liée au signal de détection reçu le délai entre le début du signal de détection reçu et le changement de position d'un commutateur.

Par exemple, le commutateur peut être lié à une poignée d'ouverture d'un ouvrant, le commutateur changeant de position lorsque la poignée est manoeuvrée ou relâchée, l'ouvrant associé étant par exemple déverrouillé seul si le délai entre le début de la détection et le changement de position du commutateur est inférieur à une durée prédéterminée tandis que tous les ouvrants sont par exemple déverrouillés si ledit délai atteint la durée prédéterminée.

On peut également dans une variante, adopter la règle que l'ouvrant est déverrouillé si le délai est supérieur à une durée prédéterminée.

Dans un mode de réalisation particulier, le procédé selon l'invention est mis en oeuvre pour verrouiller automatiquement un ouvrant d'un véhicule automobile à l'aide d'un système d'accès mains libres comprenant un dispositif de reconnaissance destiné à être installé à l'intérieur du véhicule et un organe d'identification portatif, ledit dispositif de reconnaissance étant apte à communiquer à distance avec l'organe d'identification pour l'authentifier.

Ce procédé s'applique à un véhicule équipé d'un système d'accès mains libres configuré pour qu'un utilisateur du véhicule puisse entrer dans celui-ci sans avoir à manipuler de clé ni de télécommande.

Un tel véhicule comprend le plus souvent un capteur d'approche couplé au dispositif de reconnaissance du système d'accès mains libres pour qu'une tentative d'authentification soit déclenchée lorsque le capteur d'approche détecte la présence d'un utilisateur. Ainsi, dans le cas où la tentative d'authentification est un succès, le dispositif de reconnaissance déclenche le déverrouillage d'un ou de plusieurs ouvrants du véhicule.

En revanche, pour déclencher le verrouillage des ouvrants d'un véhicule équipé d'un système d'accès mains libres, il est généralement nécessaire à l'utilisateur soit d'actionner un bouton poussoir de l'organe d'identification portatif, qui joue alors un rôle de télécommande, soit de quitter la zone de communication entre le dispositif de reconnaissance et l'organe d'identification pour que le dispositif de reconnaissance commande implicitement le verrouillage du véhicule.

Le défaut de ces deux modes de verrouillage du véhicule est qu'ils ne permettent pas à l'utilisateur de déclencher le verrouillage de son véhicule en étant placé à proximité de celui-ci pour vérifier que le verrouillage a bien lieu, sans avoir à manipuler l'organe d'identification portatif.

Un des buts de la présente invention est de remédier à cet inconvénient en apportant une amélioration à l'ergonomie des systèmes d'accès mains libres.

A cet effet, dans un mode de réalisation particulier, le procédé selon l'invention consiste à verrouiller automatiquement un ouvrant d'un véhicule automobile à l'aide d'un système d'accès mains libres comprenant un dispositif de reconnaissance destiné à être installé à l'intérieur du véhicule et un organe d'identification portatif, ledit dispositif de reconnaissance étant apte à communiquer à distance avec l'organe d'identification pour l'authentifier, en fournissant aux moyens de commande du véhicule, suite à l'authentification de l'organe d'identification, un signal de verrouillage ou de déverrouillage de l'ouvrant du véhicule.

Avec un tel procédé, il est possible de verrouiller l'ouvrant du véhicule sans télécommande en restant à proximité du véhicule.

Le verrouillage du véhicule peut par exemple être réalisé en activant une zone de détection avec la main mais sans manoeuvrer la poignée de porte du véhicule qui est dans l'état fermé. Il suffit de surveiller par exemple un changement de position d'un commutateur à deux positions lié au mouvement de la poignée pour détecter la position relâchée ou enclenchée de la poignée. On pourrait tout aussi bien surveiller le changement de position d'un contacteur de porte ouverte (intérieur) qui détecte la position fermée ou ouverte de la porte du véhicule. Ce procédé présente l'avantage de pouvoir être mis en oeuvre avec les pièces déjà présentes sur un système d'accès mains libres configuré pour déclencher automatiquement le verrouillage d'un ouvrant du véhicule.

Selon un mode de mise en oeuvre préféré du procédé selon l'invention, on délivre un signal de verrouillage de l'ouvrant du véhicule, avant l'expiration d'un délai prédéterminé, dès que le capteur d'approche ne fournit plus de signal de détection.

De cette manière, on peut déclencher le verrouillage du véhicule en un temps très court.

Selon encore un autre mode de mise en oeuvre particulier du procédé selon l'invention, ledit délai prédéterminé a une durée préenregistrée dans le dispositif de reconnaissance, de sorte que des instabilités de fonctionnement liées aux critères de déverrouillage peuvent être évitées.

Selon un autre mode de mise en oeuvre particulier du procédé selon l'invention, on délivre un signal de verrouillage de l'ouvrant seulement si le dispositif de reconnaissance authentifie l'organe d'identification, le verrouillage du véhicule ne pouvant être réalisé que par un utilisateur porteur d'un organe d'identification.

La présente invention concerne également un problème technique particulier qui s'inscrit dans le cadre du problème plus général, précédemment expliqué, de la gestion simultanée de plusieurs capteurs.

En effet, sur les poignées de portières, deux capteurs capacitifs peuvent être prévus : l'un orienté vers l'intérieur de la poignée et qui remplit la fonction de capteur d'approche, l'autre orienté vers l'extérieur de la poignée et qui remplit la fonction de capteur tactile.

Le capteur d'approche détecte si l'utilisateur passe ses doigts derrière la poignée pour la saisir et, par exemple, ouvrir la portière.

Le capteur tactile détecte si l'utilisateur applique un doigt sur ledit capteur, par exemple pour condamner tous les ouvrants du véhicule.

Chaque capteur correspond donc pour l'utilisateur à une fonction particulière.

Une difficulté qui se pose avec ces capteurs capacitifs est que leur bon fonctionnement est conditionné par l'absence, dans leur environnement, de matériaux susceptibles de les perturber, comme les matériaux électriquement conducteurs qui soit masquent le ou les capteurs et les inhibent, soit étalent leurs zones de détection de sorte qu'en cas de détection, tout capteur ayant réagi n'est pas nécessairement un capteur concerné par l'action déclenchée par l'utilisateur.

En d'autres termes, une détection d'approche peut être prise à tort pour une détection tactile suite à l'activation inopportune des deux capteurs, introduisant ainsi une information erronée dans les moyens de commande des signaux de détection.

Une telle perturbation se produit en particulier lorsque les capteurs sont recouverts d'une peinture électriquement conductrice.

Tel est généralement le cas du fait de la présence de particules métalliques introduites dans les peintures afin de réaliser leur application par attraction électrostatique, comme cela est connu. Ce phénomène est aggravé si la peinture est une couche de métallisation, auquel cas, plus que les particules nécessaires à la mise en oeuvre du procédé de peinture électrostatique, ce sont les pigments métalliques nécessaires au rendu esthétique qui nuisent au bon fonctionnement des capteurs.

La présente invention vise donc aussi à proposer une solution permettant de surmonter cette difficulté liée à la présence de matériaux perturbant le bon fonctionnement des capteurs.

En effet, dans un mode de réalisation particulier de l'invention, lorsque les informations d'environnement remplissent des conditions prédéterminées, le signal de détection reçu est interprété comme devant être ignoré.

Ainsi, le procédé selon l'invention permet d'intervenir sur les signaux fournis par plusieurs capteurs avant que lesdits signaux ne provoquent des actions indésirables.

De ce fait, dans un mode de mise en oeuvre particulier, on peut traiter les signaux de détection provenant d'au moins deux zones de détections indépendantes, dont chacune est apte à fournir son propre signal de détection.

La présente invention tire son originalité du fait que les inventeurs, plutôt que de chercher à palier les déficiences des capteurs lorsqu'ils sont placés dans un environnement défavorable, ont recherché une solution permettant de s'accommoder d'un fonctionnement dégradé desdits capteurs sans dégradation quant à l'analyse des signaux de détection.

Selon l'invention les zones de détection sont montées sur une poignée du véhicule.

La poignée est elle même montée sur un ouvrant du véhicule.

Conformément à l'invention, les zones de détection peuvent être revêtues d'un matériau susceptible de perturber leur bon fonctionnement. Un tel matériau peut être un matériau électriquement conducteur tel qu'une peinture incorporant des particules métalliques , les zones de détection étant des zones sensibles à une variation de champ électrique ou électromagnétique.

Selon l'invention, le fait d'ignorer le signal d'une zone de détection peut consister en différentes mises en oeuvre.

Tout d'abord, ignorer le signal peut consister à inhiber des moyens de lecture du signal de la zone de détection.

Ignorer le signal peut également être réalisé en remplaçant ledit signal par un signal constant de valeur booléenne vraie, de manière qu'une détection soit considérée comme ayant eu lieu dès lors que les conditions prédéterminées sont vérifiées et indépendamment d'une réelle détection signalée par le capteur.

Une autre possibilité peut consister à remplacer le résultat de tout contrôle effectué sur le signal de détection, c'est-à-dire aussi bien les contrôles de détection que les contrôles d'absence de détection, par la valeur booléenne vraie, ce qui revient à ne plus tenir compte du signal provenant du capteur considéré, qu'une détection soit ou non réalisée.

La présente invention a également pour objet une poignée d'ouvrant telle que définie dans la revendication 17.

Le dispositif est constitué par des moyens de traitement comprenant au moins un module d'état apte à prendre en compte des informations d'environnement, ainsi qu'au moins un module d'interprétation de signaux, ledit module d'interprétation fournissant un signal d'actionnement dépendant des informations d'environnement et directement utilisables par des moyens de commande.

Dans un mode de réalisation particulier de l'invention, le dispositif comporte en outre des moyens de mesure de durée fournissant une information liée au signal de détection reçu et/ou des moyens de vérification de conditions prédéterminées.

Dans un mode de réalisation particulier, le module d'Interprétation est placé directement en aval d'un capteur et est constitué par une porte OU acceptant en entrée d'une part les signaux du capteur, d'autre part le résultat, fourni par le module d'état, de la vérification des conditions.

Ce mode de réalisation est adapté à des moyens de commande n'effectuant que des contrôles de détection positive sur le capteur, c'est-à-dire vérifiant qu'une détection a eu lieu, car ces contrôles sont systématiquement rendus positifs par la valeur vraie résultant de la vérification des conditions prédéterminées lorsque ces dernières sont remplies.

Dans une variante, adaptée à des moyens de commande n'effectuant que des contrôles de détection négative, c'est-à-dire vérifiant qu'aucune détection n'a lieu, la porte OU est remplacée par une porte NON en sortie du module de contrôle d'état et une porte ET combine cette sortie au signal du capteur.

Enfin, si les moyens de commande contrôlent la détection positive ainsi que la détection négative par le capteur grâce à des modules de contrôle de détection, il est préférable que le module d'interprétation soit placé non pas directement en aval de la zone de détection mais directement en aval de tout module de contrôle de détection et qu'il soit constitué par une porte OU combinant le résultat du contrôle de détection au résultat de la vérification de conditions prédéterminées, de manière que le résultat du contrôle vu par les moyens de commande soit toujours vrai si lesdites conditions sont remplies.

Dans un mode de réalisation particulier, la zone de détection de la poignée est sensible soit à une variation de champ électrique ou électromagnétique, soit à une coupure d'un faisceau lumineux.

La zone de détection est avantageusement disposée sur la poignée de telle façon que le champ électrique ou électromagnétique ambiant est perturbé ou que le faisceau optique est coupé quand une main est engagée dans la poignée.

Dans le but de faciliter la compréhension de l'invention, on va maintenant en décrire un mode de réalisation donné à titre d'exemple non limitatif, à l'aide des dessins annexés dans lesquels :
- la figure 1 est une vue en perspective d'une poignée de portière d'un véhicule automobile,
- la figure 2 est analogue à la figure 1 et montre le champ de détection de chaque zone de détection de la poignée,
- la figure 3 est un schéma fonctionnel illustrant un procédé de traitement selon l'invention.
- la figure 4 est une vue de détail d'un module d'interprétation du schéma de la figure 3,
- la figure 5 est une vue de détail d'un autre module d'interprétation du schéma de la figure 3,
- la figure 6 est un schéma synoptique des étapes mises en oeuvre dans une poignée d'ouvrant lors d'une tentative de verrouillage de celle-ci,
- la figure 7 est une représentation schématique d'une autre poignée d'ouvrant,
- la figure 8 est un premier graphe illustrant un procédé mis en oeuvre par la poignée de la figure 7,
- la figure 9 est un deuxième graphe illustrant un autre procédé mis en oeuvre par la même poignée.

Dans le mode de réalisation décrit, une poignée 1 comprend une partie centrale 2 de préhension et deux extrémités de fixation, l'une 3 pivotante l'autre 4 glissante, permettant la manoeuvre de la poignée pour l'ouverture de la portière.

La partie centrale 2 comporte un dégagement intérieur 5 laissant un espace pour les doigts d'un utilisateur souhaitant tirer la poignée vers lui.

Dans la région correspondant à ce dégagement 5, du côté intérieur, la poignée comporte une zone de détection d'approche 6, délimitée par un trait interrompu sur le dessin.

Du côté extérieur et au droit de son extrémité glissante 4, la poignée comporte une zone de détection tactile 7 délimitée elle aussi par un trait interrompu et constituée par un capteur capacitif 8 dont une portion apparaît par l'extrémité ouverte 9 de la poignée.

Cette zone tactile 7 est prévue pour détecter l'application d'un doigt de l'utilisateur tandis que la zone d'approche 6 détecte le fait qu'un utilisateur passe ses doigts derrière la poignée pour la saisir.

On constate, sur la figure 2, que les champs de détection 6a, 7a de ces deux zones sont de dimensions différentes, la zone de détection d'approche 6 ayant une plus grande portée que la zone de détection tactile 7.

La poignée est recouverte d'une peinture métallisée donnant un rendu chromé (non visible sur le dessin).

Cette peinture gène la visibilité des deux capteurs et provoque, ou risque de provoquer, un chevauchement au moins partiel des deux zones de détection 6, 7.

De plus, l'ergonomie de la poignée peut être telle que la main de l'utilisateur saisissant ou approchant ladite poignée se trouve simultanément dans les deux champs de détection 6a, 7a, même si celles-ci ne se chevauchent pas.

De ce fait, les deux capteurs matérialisant les zones de détection 6, 7 fournissent quelquefois des informations imprécises.

Conformément à l'invention, des moyens de traitement 10, représentés de façon schématique à la figure 3, sont intercalés entre les zones de détection 6, 7 et des moyens de commande 11, lesquels servent à la détermination et à l'exécution des actions demandées par l'utilisateur.

Comme on le voit à la figure 3, les moyens de traitement 10 comprennent des modules d'état 12, 13 et des modules d'interprétation 14, 15.

Chaque module d'état 12, 13 est relié à différents détecteurs 16 - 19 placés sur le véhicule, détecteurs dont la fonction est de recueillir l'état global du véhicule.

Par exemple, le détecteur 16 signale qu'un ouvrant du véhicule est condamné. Le détecteur 17 signale qu'une portière est ouverte, etc.

Ainsi, les modules d'état 12, 13 sont capables de déterminer globalement l'état du véhicule au regard des critères pertinents pour le déclenchement d'une action correspondant aux requêtes de l'utilisateur.

Sous l'hypothèse que la zone de détection 6 intéresse les moyens de commande 11 uniquement selon le critère d'une détection positive, c'est-à-dire d'une présence détectée dans le champs de détection 6a, le rôle du module d'interprétation 14 est de faire en sorte que, vue par les moyens de commande 11, la zone de détection 6 fournisse toujours un signal vrai lorsque les conditions prédéterminées sont vérifiées par le module d'état.

A cet effet, une porte OU 20, comme représenté à la figure 4, donne satisfaction.

De même, sous l'hypothèse que la zone de détection 7 intéresse les moyens de commande 11 pour une absence de détection, c'est-à-dire que les moyens de commande vérifient uniquement que l'utilisateur n'est pas détecté dans la zone de détection 7a, il faut, conformément à l'invention, que le signal parvenant aux moyens de commande 11 soit faux de façon systématique lorsque les conditions prédéterminées correspondantes sont vérifiées et ce, même si la zone de détection émet un signal vrai.

A cet effet, comme représenté à la figure 5, on place une porte NON 21 en sortie du module de contrôle d'état et une porte ET 22 à la suite de cette porte NON pour combiner cette sortie au signal du capteur, afin de fournir aux moyens de commande 11 un signal qui est celui du capteur lorsque les conditions prédéterminées ne sont pas remplies et qui est toujours faux lorsque ces conditions sont remplies.

D'autres agencements des modules d'interprétation sont naturellement possibles en fonction des spécificités des moyens de commande.

En outre, les moyens de commande peuvent également être modifiés dans leur organisation, par exemple en installant des shunts de contrôle de manière à ignorer la lecture de la zone de détection lorsque les conditions prédéterminées correspondantes sont remplies.

Le procédé de traitement selon l'invention peut par exemple être mis en oeuvre si la zone de détection tactile extérieure 7 correspond à une commande de condamnation manuelle des ouvrants du véhicule et que la zone de détection d'approche intérieure 6 est utilisée pour assurer le déverrouillage de la serrure, la libération de la serrure permettant l'ouverture de la portière et la désactivation de l'alarme.

A l'état condamné du véhicule, état qui est fourni par le module d'état, il est inutile de lire la zone tactile de condamnation. Cette zone est donc inhibée conformément à l'invention et toute détection fournie par l'un quelconque des deux signaux de détection est considérée comme venant du capteur intérieur.

Inversement, si la portière est ouverte, il est inutile de lire la zone de détection d'approche intérieure et tout signal provenant de l'un quelconque des deux capteurs de la poignée est considéré comme provenant nécessairement de la zone de détection tactile commandant une condamnation manuelle de tous les ouvrants.

Les modules d'état 12, 13 et les modules d'interprétation 14, 15 sont de préférence intégrés à la poignée afin que le procédé de traitement selon l'invention se déroule à l'intérieur de la poignée et que cette dernière soit vue par les moyens de commande du véhicule comme un organe délivrant des signaux clairs de verrouillage et de déverrouillage, en ce sens que les moyens de commande n'ont plus à discriminer entre différentes demandes d'action possible formées par l'utilisateur.

On a représenté à la figure 6 un exemple d'une succession d'étapes du procédé de traitement qui peut être mise en oeuvre dans la poignée.

Lors d'une première étape 30, qui se déroule dans le module d'interprétation 14, un signal de détection faisant suite à une activation de la zone de détection 6 est perçu par le module d'interprétation.

Lors d'une étape suivante 31, le module d'interprétation interroge le module d'état 12, lequel, lors d'une étape 32, interroge les différents détecteurs 16-19 placés sur le véhicule et, lors de l'étape suivante 33, fournit au module d'état 14, des informations d'environnement globalisées.

Une étape suivante 34, exécutée dans le module d'interprétation 14, consiste en un test des informations d'environnement reçues.

Si des conditions prédéterminées ne sont pas remplies, le procédé s'arrête et aucun signal n'est envoyé au moyen de commande 11.

En revanche, si les conditions d'environnement sont remplies, le module d'interprétation 14 déclenche, lors d'une étape 35, un décompte de temps d'un délai prédéterminé.

Lors de l'étape suivante 36, un test de la zone de détection 6 est à nouveau effectué pour savoir si le signal de détection est toujours présent.

Dans la négative, on décide que l'utilisateur a souhaité verrouiller l'ouvrant supportant la poignée et un signal de verrouillage est envoyé au moyen de commande 11.

Dans la négative, le procédé continue de se dérouler par un test, correspondant à l'étape 37, test au cours duquel un commutateur présent sur la poignée (commutateur non représenté sur les figures 1 et 2) est scruté. S'il est avéré que le commutateur a basculé avant l'expiration du délai prédéterminé, le procédé s'arrête et aucun signal n'est délivré au moyen de commande.

En revanche, si le commutateur n'a pas basculé, le procédé passe à une étape suivante 38 au cours de laquelle on teste si le délai prédéterminé est écoulé afin soit de boucler sur le test de l'étape 36, soit de sortir de la boucle pour délivrer aux moyens de commande 11 un signal de verrouillage.

En toutes hypothèses, les moyens de commande reçoivent un signal de verrouillage directement exécutable.

Sur la figure 7, une poignée de porte 40 qui est montée sur la partie extérieure d'un ouvrant 41 d'un véhicule automobile, est équipée d'un capteur d'approche optique 42 apte à émettre et à recevoir un faisceau optique 43. Ce capteur optique 42 est électriquement connecté à un dispositif de reconnaissance 44 d'un système d'accès mains libres de manière à émettre en direction de celui-ci un signal électrique caractéristique lorsqu'il détecte une coupure du faisceau optique. Plus particulièrement, l'émetteur et le récepteur optique du capteur d'approche 42 sont montées dans la poignée et le faisceau optique 43 est émis de la poignée en direction de l'ouvrant 41 et reflété par celui-ci vers la poignée de sorte qu'il est coupé quand la main d'un utilisateur du véhicule est engagée dans la poignée, ce qui est détecté par le dispositif de reconnaissance 44. Le dispositif de reconnaissance est installé à l'intérieur du véhicule comme cela est connu et est apte à communiquer avec un organe d'identification portatif porté par l'utilisateur du véhicule.

La poignée de porte est munie par exemple d'un commutateur à deux positions 46 qui change de position quand la poignée est déplacée d'une position de repos dite relâchée à une position enclenchée quand elle est manoeuvrée, ce qui permet l'ouverture de la portière du véhicule. Sur la figure 7, la position relâchée de la poignée est indiquée sur le commutateur 46 par 47 et la position enclenchée de la poignée est indiquée par 48. Ce commutateur est relié au dispositif de reconnaissance 44 pour lui fournir un signal représentatif du changement de position du commutateur et donc de la poignée. A la place du commutateur de poignée, on pourrait envisager un contacteur porte ouverte (intérieur) à deux positions qui change de position quand l'ouvrant est déplacé de la position fermée à la position ouverte ou inversement.

Sur la figure 8 qui est une représentation de signaux 51 et 52 respectivement émis par le commutateur 46 et par le capteur d'approche 42 en direction du dispositif de reconnaissance, il a été représenté l'évolution correspondante dans le temps de l'état 53 de l'ouvrant du véhicule qui sera de préférence la porte conducteur du véhicule. Au départ, l'ouvrant est déverrouillé. La poignée est dans un état relâchée : le signal électrique 51 indique que le commutateur 46 est dans la position 47. Quand le faisceau électrique 43 est coupé pendant une durée 54, ce qui est détecté par un changement 1 du signal 52, le dispositif de reconnaissance 44 vérifie que le commutateur 46 reste dans la position 47 (la poignée restant relâchée), ce qui est indiqué par le signal 51, pendant une durée Δt qui est préenregistrée (de l'ordre de 2 secondes) comptée à partir de la détection du changement d'état du commutateur 46. Si le dispositif de reconnaissance ne détecte pas de changement d'état du commutateur 46 pendant la durée Δt, il commande le verrouillage de l'ouvrant du véhicule à l'issue de la durée Δt.

Selon un autre mode de mise en oeuvre du procédé selon l'invention illustré par la figure 3, le verrouillage de l'ouvrant du véhicule est commandé dès que le faisceau optique n'est plus coupé, ce qui est détecté par un changement du signal 52. Par rapport au déroulement du procédé illustré sur la figure 8, celui de la figure 9 contribue à rendre plus réactif le système d'accès mains libres. En effet, dans le cas de la figure 9, l'ouvrant peut être verrouillé dans un temps plus court que Δt. Mais dans ce mode de mise en oeuvre, il faut quand même surveiller le commutateur 46 après avoir détecté que le faisceau n'est plus coupé. Plus particulièrement, si très peu de temps après la détection que le faisceau optique 43 a été coupé, le commutateur 46 change de position (la poignée par exemple est enclenchée), il faut commander le déverrouillage de l'ouvrant du véhicule dès la détection du changement de position du commutateur puisqu'il s'agit alors d'une situation où l'utilisateur veut ouvrir l'ouvrant du véhicule.

La mise en oeuvre du procédé selon la figure 8 peut être adaptée pour introduire une temporisation Δt destinée à éviter des instabilités de type succession de verrouillage et de déverrouillage lorsque l'utilisateur déplace sa main dans la poignée.

Lors de la détection de la coupure du faisceau optique 43, le dispositif de reconnaissance 44 pourra effectuer une tentative d'authentification d'un organe d'identification 49, de manière à conditionner en outre le verrouillage du véhicule à l'authentification de l'organe d'identification 49. L'authentification peut être complétée avantageusement par une localisation de l'organe d'identification 49 pour que la commande de verrouillage de l'ouvrant ne soit déclenchée que si l'organe d'identification 49 authentifié par le dispositif de reconnaissance 44 est à l'extérieur du véhicule.

Le verrouillage de l'ouvrant se fait classiquement sur détection de la coupure du faisceau optique 43 et du changement de position de la poignée 40 (qui est manoeuvrée) qui est indiqué par un changement du signal 52.

Ainsi, le procédé selon l'invention permet de verrouiller et déverrouiller automatiquement un ouvrant de véhicule à l'aide d'un système d'accès mains libres équipé d'un capteur d'approche et d'un commutateur à deux positions.

Les exemples fournit ci-dessus ne présentent aucun caractère limitatif. Ils pourront recevoir toute modification désirable sans sortir pour cela du cadre de l'invention telle que revendiquée.

## Revendications

1. Procédé de traitement de signaux de détection provenant d'au moins une zone de détection (6, 7, 42) disposée sur un véhicule automobile, qui consiste à prendre en compte, suite à la réception desdits signaux de détection (52), des informations d'environnement caractéristiques d'un état dans lequel se trouve le véhicule, et à interpréter le signal reçu en fonction de ces informations d'environnement pour fournir un signal d'actionnement destiné à des moyens de commande appartenant au véhicule automobile,
dans lequel lorsque les informations d'environnement remplissent des conditions prédéterminées, le signal est interprété comme devant être ignoré,
dans lequel au moins un module d'état (12, 13) est apte à prendre en compte des informations d'environnement et au moins un module d'interprétation (14, 15) de signaux fournit un signal d'actionnement dépendant des informations d'environnement, les signaux étant directement utilisables par les moyens de commande,
**caractérisé en ce que**
les informations d'environnement concernent l'état de condamnation des ouvrants (41) du véhicule,
et **en ce que** le module d'état (12, 13) et le module interprétation (14, 15) front partie d'un dispositif de traitement qui avec la zone de détection (6, 7, 42) partie d'une poignée (1) d'ouvrant de véhicule automobile.

2. Procédé selon la revendication 1, **caractérisé en ce que**, lors de la réception du signal de détection, on prend en compte non seulement des informations d'environnement mais également des informations temporelles liées au signal de détection (52) reçu.

3. Procédé selon l'une quelconque des revendications 1 ou 2. **caractérisé en ce que**, lorsque les informations d'environnement remplissent des conditions prédéterminées, le signal de détection (52) est interprété en tant que commande de vérification de l'identité d'une personne dont l'action est détectée.

4. Procédé selon la revendication 3, **caractérisé en ce qu'**une des conditions prédéterminées est qu'au moins un ouvrant du véhicule soit verrouillé ou déverrouillié.

5. Procédé selon la revendication 4, **caractérisé en ce que** la commande de vérification d'identité est suivie d'une commande de déverrouillage ou de verrouillage.

6. Procédé selon les revendications 2 et 5, **caractérisé en ce que** l'on utilise les informations temporelles pour interpréter le signal reçu soit comme commande de déverrouillage ou de verrouillage d'un seul ouvrant soit comme commande de déverrouillage ou de verrouillage de tous les ouvrants du véhicule.

7. Procédé selon la revendication 6, **caractérisé en ce qu'**on choisit comme information temporelle liée au signal de détection reçu la durée de ce signal, un signal de courte durée correspondant par exemple au déverrouillage d'un ouvrant associé à la zone de détection (6, 7, 42) tandis qu'un signal de longue durée correspond par exemple au déverrouillage de tous les ouvrants.

8. Procédé selon la revendication 6, **caractérisé en ce qu'**on choisit comme information temporelle liée au signal de détection reçu le délai entre le début du signal de détection reçu et le changement de position d'un commutateur (46).

9. Procédé selon la revendication 8, **caractérisé en ce que** le commutateur (46) est lié à une poignée d'ouverture (40) de l'ouvrant (41) associé, ledit commutateur (46) changeant de position lorsque la poignée (40) est manoeuvrée ou relâchée.

10. Procédé selon la revendication 9 dans lequel l'ouvrant (41) est initialement verrouillé, **caractérisé en ce que** l'ouvrant (41) est déverrouillé seul si ledit délai est inférieur à une durée prédéterminée tandis que tous les ouvrants (41) sont déverrouillés si ledit délai atteint la durée prédéterminée.

11. Procédé selon la revendication 9 dans lequel l'ouvrant est initialement déverrouillé, **caractérisé en ce que** l'ouvrant (41) est verrouillé si le délai est supérieur à une durée prédéterminée (Δt).

12. Procédé selon l'une quelconque des revendications 1 à 11, **caractérisé en ce que** les signaux de détection proviennent d'au moins deux zones de détection indépendantes (6, 7) disposées sur le véhicule automobile, chacune desdites zones de détection (6, 7) étant apte à fournir son propre signal de détection.

13. Procédé selon rune quelconque des revendications 1 à 12, **caractérisé en ce que** la ou les zones de détection (6, 7) sont revêtues d'un matériau susceptible de perturber leur bon fonctionnement.

14. Procédé selon l'une quelconque des revendications 11 à 13, **caractérisé en ce que** l'on ignore le signal de la zone de détection (6, 7) en inhibant des moyens de lecture du signal de la zone de détection.

15. Procédé selon l'une quelconque des revendications 11 à 12, **caractérisé en ce que** l'on ignore le signal de la zone de détection (6, 7) en remplaçant ledit signal par un signal constant de valeur booléenne vraie.

16. Procédé selon l'une quelconque des revendications 11 à 13, **caractérisé en ce que** l'on ignore le signal de la zone de détection (6, 7) en remplaçant le résultat de tout contrôles effectué sur ce signal, c'est-à-dire aussi bien les contrôles de détection que les contrôles d'absence de détection, par la valeur booléenne vraie.

17. Poignée d'ouvrant de véhicule automobile comportant une zone de détection et un dispositif de traitement pour la mise en oeuvre du procédé selon l'une quelconque des revendications 1 à 16, dans lequel le dispositif de traitement est constitué par des moyens de traitement (10) comprenant au moins un module d'état (12, 13) apte à prendre en compte des informations d'environnement concernant l'état de condamnation des ouvrants (41) du véhicule ainsi qu'au moins un module d'interprétation (14, 15) de signaux, ledit module d'interprétation fournissant un signal d'actionnement dépendant des informations d'environnement concernant l'état de condamnation des ouvrants (41) du véhicule et directement utilisables par des moyens de commande.

18. Poignée la revendication 17, **caractérisée en ce que** le dispostif de traitement (10) comporte en outre des moyens de mesure de durée fournissant une information liée au signal de détection reçu.

19. Poignée selon l'une quelconque des revendications 17 et 18, **caractérisée en que** le dispostif de traitement (13) comporte en outre des moyens de vérification de conditions prédéterminées.

20. Poignée selon l'une quelconque des revendications 17 à 19, **caractérisée en ce que** le module d'interprétation (14) est placé directement en aval d'un capteur (42) et est constitué par une porte OU (20) acceptant en entrée d'une part les signaux du capteur, d'autre part le résultat, fourni par le module d'état (12), de la vérification des conditions.

21. Poignée selon l'une quelconque revendications 17 à 19, **caractérisée en que** le module d'interprétation (15) est placé directement en aval d'un capteur et est constitué par une porte NON (21) en sortie du module de contrôle d'état (13) et une porte ET (22) qui combine cette sortie au signal du capteur (42).

22. Poignée selon l'une quelconque des revendications 17 à 19, **caractérisé en ce que** le module d'interprétation (19) est placé directement en aval de tout module de contrôle de détection et (6, 7, 42) qu'il est constitué par une porte OU combinant le résultat du contrôle de détection au résultat de la vérification de conditions prédéterminées.

23. Poignée selon l'une des revendication 17 à 22, **caractérisé en ce que** la zone de détention (6, 7, 42) est sensible soit à une variation de champ électrique ou électromagnétique, soit à une coupure d'un faisceau lumineux.

24. Poignée selon l'une quelconque des revendications 17 à 23, **caractérisée en ce que** la zone de détection (6, 7, 42) est disposée sur la poignée (1, 41) de telle façon que le champ électrique ou électromagnétique ambiant est perturbé ou que le faisceau optique est coupé quand une main est engagée dans la poignée (1, 41).

## Claims

1. Method of processing detection signals originating from at least one detection zone (6, 7, 42) disposed on a motor vehicle, which method consists in taking into account, following the reception of said detection signals (52), environmental information characteristic of a current state of the vehicle, and in interpreting the signal received as a function of this environmental information so as to provide an actuation signal intended for control means belonging to the motor vehicle,
in which, when the environmental information fulfils predetermined conditions, the signal is interpreted as having to be ignored,
in which at least one state module (12, 13) is able to take account of the environmental information and at least one signal interpretation module (14, 15) provides an actuation signal dependent on the environmental information, the signals being usable directly by the control means,
**characterized in that**
the environmental information relates to the state of locking of the openable panels (41) of the vehicle,
and **in that** the state module (12, 13) and the interpretation module (14, 15) form part of a processing device which with the detection zone (6, 7, 42) is part of a motor vehicle openable panel handle. (1).

2. Method according to Claim 1, **characterized in that**, during the reception of the detection signal, temporal information related to the detection signal (52) received is also taken into account in addition to the environmental information.

3. Method according to either of Claims 1 and 2, **characterized in that**, when the environmental information fulfills predetermined conditions, the detection signal (52) is interpreted as a command for verifying the identity of a person whose action is detected.

4. Method according to Claim 3, **characterized in that** one of the predetermined conditions is that at least one openable panel of the vehicle is locked or unlocked.

5. Method according to Claim 4, **characterized in that** the identity verification command is followed by an unlocking or locking command.

6. Method according to Claims 2 and 5, **characterized in that** the temporal information is used to interpret the signal received either as a command for unlocking or for locking a single openable panel, or as a command for unlocking or for locking all the openable panels of the vehicle.

7. Method according to Claim 6, **characterized in that** the duration of the detection signal is chosen as temporal information related to this signal, a signal of short duration corresponding for example to the unlocking of an openable panel associated with the detection zone (6, 7, 42) while a signal of long duration corresponds for example to the unlocking of all the openable panels.

8. Method according to Claim 6, **characterized in that** the delay between the start of the detection signal received and the change of position of a switch (46) is chosen as temporal information related to the detection signal received.

9. Method according to Claim 8, **characterized in that** the switch (46) is linked to a handle (40) for opening the associated openable panel (41), said switch (46) changing position when the handle (40) is operated or released.

10. Method according to Claim 9, in which the openable panel (41) is initially locked, **characterized in that** the openable panel (41) is unlocked only if said delay is less than a predetermined duration, while all the openable panels (41) are unlocked if said delay reaches the predetermined duration.

11. Method according to Claim 9, in which the openable panel is initially unlocked, **characterized in that** the openable panel (41) is locked if the delay is greater than a predetermined duration (Δt).

12. Method according to any one of Claims 1 to 11, **characterized in that** the detection signals originate from at least two independent detection zones (6, 7) disposed on the motor vehicle, each of said detection zones (6, 7) being able to provide its own detection signal.

13. Method according to any one of Claims 1 to 12, **characterized in that** the detection zone or zones (6, 7) are coated with a material capable of disturbing their proper operation.

14. Method according to any one of Claims 11 to 13, **characterized in that** the signal from the detection zone (6, 7) is ignored by disabling the means of reading the signal from the detection zone.

15. Method according to any one of Claims 11 to 13, **characterized in that** the signal from the detection zone (6, 7) is ignored by replacing said signal by a constant signal of true Boolean value.

16. Method according to any one of Claims 11 to 13, **characterized in that** the signal from the detection zone (6, 7) is ignored by replacing the result of any check performed on this signal, that is to say checks of detection and also checks of absence of detection, with the true Boolean value.

17. Motor vehicle openable panel handle comprising a detection zone and a processing device for implementing the method according to any one of Claims 1 to 16, in which the processing device consists of a processing means (10) comprising at least one state module (12, 13) able to take into account environmental information relating to the state of locking of the openable panels (41) of the vehicle, as well as at least one signal interpretation module (14, 15), said interpretation module providing an actuation signal depending on the environmental information relating to the state of locking of the openable panels (41) of the vehicle and directly usable by the control means.

18. Handle according to Claim 17, **characterized in that** the processing device (10) furthermore comprises duration measuring means providing information related to the detection signal received.

19. Handle according to either of Claims 17 and 18, **characterized in that** the processing device (10) furthermore comprises means for verifying predetermined conditions.

20. Handle according to any one of Claims 17 to 19, **characterized in that** the interpretation module (14) is placed directly downstream of a sensor (42) and consists of an OR gate (20) accepting as input on the one hand the signals from the sensor, on the other hand the result, provided by the state module (12), of the verification of the conditions.

21. Handle according to any one of Claims 17 to 19, **characterized in that** the interpretation module (15) is placed directly downstream of a sensor (42) and consists of a NOT gate (21) at the output of the state checking module (13) and an AND gate (22) which combines this output with the signal from the sensor (42).

22. Handle according to any one of Claims 17 to 19, **characterized in that** the interpretation module (14) is placed directly downstream of any detection checking module (6, 7, 42) and that it consists of an OR gate combining the result of the detection check with the result of the verification of predetermined conditions.

23. Handle according to one of Claims 17 to 22, **characterized in that** the detection zone (6, 7, 42) is sensitive either to a variation in electric or electromagnetic field, or to a cutting of a light beam.

24. Handle according to any one of Claims 17 to 23, **characterized in that** the detection zone (6, 7, 42) is disposed on the handle (1, 41) in such a way that the ambient electric or electromagnetic field is disturbed or that the optical beam is cut when a hand is engaged with the handle (1, 41).

## Patentansprüche

1. Verfahren zur Verarbeitung von Erfassungssignalen, die von mindestens einer auf einem Kraftfahrzeug angeordneten Erfassungszone (6, 7, 42) kommen, das darin besteht, nach dem Empfang der Erfassungssignale (52) für einen Zustand, in dem sich das Fahrzeug befindet, charakteristische Umgebungsinformationen zu berücksichtigen, und das empfangene Signal in Abhängigkeit von diesen Umgebungsinformationen zu interpretieren, um ein Betätigungssignal zu liefern, das für zum Kraftfahrzeug gehörende Steuereinrichtungen bestimmt ist,
bei dem, wenn die Umgebungsinformationen vorbestimmte Bedingungen erfüllen, das Signal als zu ignorieren interpretiert wird,
bei dem mindestens ein Zustandsmodul (12, 13) Umgebungsinformationen berücksichtigen kann, und mindestens ein Signalinterpretationsmodul (14, 15) ein Betätigungssignal liefert, das von den Umgebungsinformationen abhängt, wobei die Signale direkt von den Steuereinrichtungen verwendet werden können,
**dadurch gekennzeichnet, dass**
die Umgebungsinformationen den Verriegelungszustand der Türen (41) des Fahrzeugs betreffen,
und dass das Zustandsmodul (12, 13) und das Interpretationsmodul (14, 15) Teil einer Verarbeitungsvorrichtung sind, die mit der Erfassungszone (6, 7, 42) Teil eines Handgriffs (1) einer Kraftfahrzeugtür ist.

2. Verfahren nach Anspruch 1, **dadurch gekennzeichnet, dass** bei Empfang des Erfassungssignals nicht nur Umgebungsinformationen, sondern auch mit dem empfangenen Erfassungssignal (52) verbundene zeitliche Informationen berücksichtigt werden.

3. Verfahren nach einem der Ansprüche 1 oder 2, **dadurch gekennzeichnet, dass**, wenn die Umgebungsinformationen vorbestimmte Bedingungen erfüllen, das Erfassungssignal (52) als Befehl zur Überprüfung der Identität einer Person, deren Aktion erfasst wird, interpretiert wird.

4. Verfahren nach Anspruch 3, **dadurch gekennzeichnet, dass** eine der vorbestimmten Bedingungen ist, dass mindestens eine Tür des Fahrzeugs verriegelt oder entriegelt ist.

5. Verfahren nach Anspruch 4, **dadurch gekennzeichnet, dass** auf den Befehl zur Identitätsüberprüfung ein Entriegelungs- oder Verriegelungsbefehl folgt.

6. Verfahren nach den Ansprüchen 2 und 5, **dadurch gekennzeichnet, dass** die zeitlichen Informationen verwendet werden, um das empfangene Signal entweder als Entriegelungs- oder als Verriegelungsbefehl einer einzigen Tür oder als Entriegelungs- oder als Verriegelungsbefehl aller Türen des Fahrzeugs zu interpretieren.

7. Verfahren nach Anspruch 6, **dadurch gekennzeichnet, dass** als mit dem empfangenen Erfassungssignal verbundene zeitliche Information die Dauer dieses Signals gewählt wird, wobei ein Signal kurzer Dauer zum Beispiel der Entriegelung einer der Erfassungszone (6, 7, 42) zugeordneten Tür entspricht, während ein Signal langer Dauer zum Beispiel der Entriegelung aller Türen entspricht.

8. Verfahren nach Anspruch 6, **dadurch gekennzeichnet, dass** als mit dem empfangenen Erfassungssignal verbundene zeitliche Information die Zeitverzögerung zwischen dem Beginn des empfangenen Erfassungssignals und der Positionsänderung eines Schalters (46) gewählt wird.

9. Verfahren nach Anspruch 8, **dadurch gekennzeichnet, dass** der Schalter (46) mit einem Handgriff (40) zur Öffnung der zugeordneten Tür (41) verbunden ist, wobei der Schalter (46) seine Position ändert, wenn der Handgriff (40) betätigt oder losgelassen wird.

10. Verfahren nach Anspruch 9, bei dem die Tür (41) anfangs verriegelt ist, **dadurch gekennzeichnet, dass** die Tür (41) alleine entriegelt wird, wenn die Zeitverzögerung geringer als eine vorbestimmte Dauer ist, während alle Türen (41) entriegelt werden, wenn die Zeitverzögerung die vorbestimmte Dauer erreicht.

11. Verfahren nach Anspruch 9, bei dem die Tür anfangs entriegelt ist, **dadurch gekennzeichnet, dass** die Tür (41) verriegelt wird, wenn die Zeitverzögerung größer als eine vorbestimmte Dauer (At) ist.

12. Verfahren nach einem der Ansprüche 1 bis 11, **dadurch gekennzeichnet, dass** die Erfassungssignale von mindestens zwei unabhängigen Erfassungszonen (6, 7) kommen, die auf dem Kraftfahrzeug angeordnet sind, wobei jede der Erfassungszonen (6, 7) ihr eigenes Erfassungssignal liefern kann.

13. Verfahren nach einem der Ansprüche 1 bis 12, **dadurch gekennzeichnet, dass** die Erfassungszone(n) (6, 7) mit einem Werkstoff verkleidet sind, der ihren einwandfreien Betrieb stören kann.

14. Verfahren nach einem der Ansprüche 11 bis 13, **dadurch gekennzeichnet, dass** das Signal der Erfassungszone (6, 7) ignoriert wird, indem Einrichtungen zum Lesen des Signals der Erfassungszone gesperrt werden.

15. Verfahren nach einem der Ansprüche 11 bis 13, **dadurch gekennzeichnet, dass** das Signal der Erfassungszone (6, 7) ignoriert wird, indem das Signal durch ein konstantes Signal eines echten booleschen Werts ersetzt wird.

16. Verfahren nach einem der Ansprüche 11 bis 13, **dadurch gekennzeichnet, dass** das Signal der Erfassungszone (6, 7) ignoriert wird, indem das Ergebnis jeder an diesem Signal durchgeführten Überwachung, d.h. sowohl die Erfassungsüberwachungen als auch die Überwachungen fehlender Erfassung, durch den echten booleschen Wert ersetzt wird.

17. Handgriff einer Kraftfahrzeugtür, der eine Erfassungszone und eine Verarbeitungsvorrichtung zur Durchführung des Verfahrens nach einem der Ansprüche 1 bis 16 aufweist, bei dem die Verarbeitungsvorrichtung aus Verarbeitungseinrichtungen (10) besteht, die mindestens ein Zustandsmodul (12, 13), das den Verriegelungszustand der Türen (41) des Fahrzeugs betreffende Umgebungsinformationen berücksichtigen kann, sowie mindestens ein Interpretationsmodul (14, 15) von Signalen enthalten, wobei das Interpretationsmodul ein Betätigungssignal liefert, das von den Umgebungsinformationen abhängt, die den Verriegelungszustand der Türen (41) des Fahrzeugs betreffen und direkt von Steuereinrichtungen genutzt werden können.

18. Handgriff nach Anspruch 17, **dadurch gekennzeichnet, dass** die Verarbeitungsvorrichtung (10) außerdem Einrichtungen zur Messung der Dauer aufweist, die eine mit dem empfangenen Erfassungssignal verbundene Information liefern.

19. Handgriff nach einem der Ansprüche 17 und 18, **dadurch gekennzeichnet, dass** die Verarbeitungsvorrichtung (10) außerdem Einrichtungen zur Überprüfung vorbestimmter Bedingungen aufweist.

20. Handgriff nach einem der Ansprüche 17 bis 19, **dadurch gekennzeichnet, dass** das Interpretationsmodul (14) direkt hinter einem Sensor (42) angeordnet ist und aus einem ODER-Glied (20) besteht, das am Eingang einerseits die Signale des Sensors und andererseits das vom Zustandsmodul (12) gelieferte Ergebnis der Überprüfung der Bedingungen akzeptiert.

21. Handgriff nach einem der Ansprüche 17 bis 19, **dadurch gekennzeichnet, dass** das Interpretationsmodul (15) direkt hinter einem Sensor (42) angeordnet ist und aus einem NEIN-Glied (21) am Ausgang des Zustandsüberwachungsmoduls (13) und einem UND-Glied (22) besteht, das diesen Ausgang mit dem Signal des Sensors (42) kombiniert.

22. Handgriff nach einem der Ansprüche 17 bis 19, **dadurch gekennzeichnet, dass** das Interpretationsmodul (14) direkt hinter jedem Erfassungsüberwachungsmodul (6, 7, 42) angeordnet ist, und dass es aus einem ODER-Glied besteht, das das Ergebnis der Erfassungsüberwachung mit dem Ergebnis der Überprüfung vorbestimmter Bedingungen kombiniert.

23. Handgriff nach einem der Ansprüche 17 bis 22, **dadurch gekennzeichnet, dass** die Erfassungszone (6, 7, 42) auf eine Änderung des elektrischen oder elektromagnetischen Felds oder auf eine Unterbrechung eines Lichtstrahls anspricht.

24. Handgriff nach einem der Ansprüche 17 bis 23, **dadurch gekennzeichnet, dass** die Erfassungszone (6, 7, 42) so auf dem Handgriff (1, 41) angeordnet ist, dass das elektrische oder elektromagnetische Umgebungsfeld gestört wird oder der optische Strahl unterbrochen wird, wenn eine Hand sich auf dem Handgriff (1, 41) befindet.
